# EUROPÄISCHE PATENTSCHRIFT

(11) **EP 2 049 235 B1**
(45) Veröffentlichungstag und Bekanntmachung des Hinweises auf die Patenterteilung: **09.06.2010**
(21) Anmeldenummer: 07786556.6
(22) Anmeldetag: 03.08.2007
(51) Int. Cl.: B01F 3/08, B01F 5/04, B01F 5/06, B01F 13/00

(54) **EMULGIEREINRICHTUNG UND VERFAHREN ZUR BILDUNG EINER EMULSION**
EMULSIFYING DEVICE AND PROCESS FOR FORMING AN EMULSION
DISPOSITIF D'ÉMULSIFICATION ET PROCÉDÉ DE FORMATION D'UNE ÉMULSION

(30) Priorität: 07.08.2006 DE 102006036815
(43) Veröffentlichungstag der Anmeldung: 22.04.2009
(73) Patentinhaber: Max-Planck-Gesellschaft zur Förderung der Wissenschaften e.V., 80539 München (DE)
(72) Erfinder: HERMINGHAUS, Stephan, 37073 Göttingen (DE)
(74) Vertreter: Hertz, Oliver
(86) Internationale Anmeldenummer: PCT/EP2007/006899
(87) Internationale Veröffentlichungsnummer: WO 2008/017429

(56) Entgegenhaltungen:
- WO-A-2007/017230
- US-A1- 2004 228 882

## Beschreibung

Die Erfindung betrifft eine Emulgiereinrichtung zur Bildung einer Emulsion mit einer kontinuierlichen und mindestens einer dispergierten Phase, insbesondere eine Emulgiereinrichtung mit einem Kanal (oder: Spalt), der zur Aufnahme laminarer, strömender Flüssigkeitsfilamente der verschiedenen Phasen eingerichtet ist und der eine Kanalerweiterung aufweist, an der die mindestens eine dispergierte Phase in einzelne Tropfen zerfällt. Des weiteren betrifft die Erfindung ein Verfahren zur Bildung einer Emulsion mit einer kontinuierlichen Phase und mindestens einer dispergierten Phase, insbesondere ein Verfahren zur Erzeugung einer Mischemulsion mit mehreren dispergierten Phasen. Speziell betrifft die Erfindung eine Emulgiereinrichtung und ein Emulgierverfahren mit den Merkmalen der Oberbegriffe der nebengeordneten Ansprüche.

Eine herkömmliche Emulgiereinrichtung 100' zur Bildung einer Emulsion aus einer kontinuierlichen Phase und mindestens einer dispergierten Phase, die von C. Priest et al. in "Applied Physics Letters" (Band 88, 2006, 024106-01) beschrieben wurde, ist schematisch in Figur 11 illustriert. Die Emulgiereinrichtung 100' umfasst einen Dispersionsbereich 10' der als Teil eines Kanals 20' im Inneren eines fluidischen Mikrosystems gebildet ist. Der Kanal 20' ist mit einer Zufuhrleitung 30' zur Zuführung der kontinuierlichen Phase 2' und mit einer Injektionsleitung 40' zur Zuführung der dispergierten Phase 3' verbunden. Boden- und Deckwände des Kanals 20' haben einen derart geringen senkrechten Abstand, dass die miteinander nicht mischbaren Flüssigkeiten der kontinuierlichen und dispergierten Phasen im Kanal 20' als dünne Filamente nebeneinander strömen. Die Grenzfläche, welche die beiden Flüssigkeiten trennt, erstreckt sich zwischen den Boden- und Deckwänden. Die kontinuierlichen und dispergierten Phasen bilden eine dynamisch stabile, laminare Strömung. Im Dispersionsbereich 10' erweitert sich der Kanal 20' stufenförmig. Es ist eine Kante 11' vorgesehen, an der die fadenförmigen Flüssigkeitsströmungen instabil werden und in einzelne Tropfen zerfallen. Im Dispersionsbereich 10' wird die dispergierte Phase 3' tropfenförmig in der kontinuierlichen Phase 2' verteilt, so dass stromabwärts vom Dispersionsbereich 10' die Phasen 2', 3' im Kanal 20' als Emulsion 1' weiter strömen.

Die herkömmliche Emulgiereinrichtung 100' gemäß Figur 11 hat den Nachteil, dass sich der Dispersionsbereich 10' mit dem sich erweiternden Kanal 20' im Inneren des Mikrosystems befindet. Die Tropfen der dispergierten Phase werden im Wesentlichen seriell erzeugt. Im Ergebnis können mit der herkömmlichen Emulgiereinrichtung 100' nur geringer Emulsionsmengen erzeugt werden, die für praktische Anwendungen, zum Beispiel in der Flüssigphasen-Verfahrenstechnik zu gering sind. Um die Emulsionsmenge zu vergrößern, müssten eine Vielzahl von Emulgiereinrichtungen 100' kombiniert werden, was jedoch einen unakzeptabel hohen gerätetechnischen Aufwand darstellt.

Ein weiteres generelles Problem der herkömmlichen Flüssigphasen-Verfahrenstechnik besteht bei der Steuerung von chemischen Reaktionen zwischen Ausgangsstoffen, die im flüssigen Zustand vermischt werden. Bei vielen Anwendungen ist es unerwünscht, dass die Reaktion zwischen den Ausgangsstoffen bereits beim Beginn des Mischens spontan beginnt. Da der Mischvorgang eine bestimmte Dauer hat, ist das Mischungsverhältnis der miteinander reagierenden Substanzen während des Mischens und der weiteren Reaktion nicht konstant. Im Ergebnis können Beschränkungen bei der Einstellung einer bestimmten Reaktionsstöchiometrie oder anderer Reaktionsbedingungen auftreten. Dieses Problem stellt insbesondere bei der Herstellung hochwertiger chemischer Spezialprodukte mit einer bestimmten chemischen Zusammensetzung einen erheblich Nachteil dar. Beispielsweise muss bei der Erzeugung von Halbleiter-Nanopartikeln aus der Flüssigphase bisher eine relative breite Größenverteilung der Nanopartikel in Kauf genommen werden.

Eine Lösung dieses Problems könnte mit einer Mischung der verschiedenen Flüssigkeiten erreicht werden, die nicht auf dem Phänomen der Turbulenz, sondern auf einem gemeinsamen Emulgieren basiert. Beim Emulgieren kann instantan eine Mischemulsion mit einem bestimmten Mischungsverhältnis eingestellt werden, welches dann für die gesamte Dauer der Reaktion konstant ist. In der Folge können die zunächst bestehenden Phasengrenzen in der Emulsion durch einen äußeren Einfluss, wie zum Beispiel ein Mikrowellenfeld oder eine elektrische Spannung unterbrochen werden, um für den Beginn der Reaktion der Flüssigkeiten einen definierten Startzeitpunkt zu erhalten.

Die herkömmliche Emulgiereinrichtung 100' hat neben dem genannten Problem der geringen Emulsionsausbeute zusätzlich den Nachteil, dass sie zur Herstellung einer Mischemulsion nur beschränkt geeignet ist. Bisher wurde insbesondere keine Möglichkeit veröffentlicht, wie mit der herkömmlichen Emulgiereinrichtung 100' eine Mischemulsion herstellbar sein könnte.

Dokument US-A-2004/228882 ofenbart eine Emulgiervorrichtung gemäß den Oberbegriff des Anspruchs 1 und ein Verfahren gemäß den Oberbegriff des Anspruchs 20.

Der Erfindung liegt die Aufgabe zugrunde, eine verbesserte Emulgiereinrichtung bereitzustellen, mit der die Nachteile der herkömmlichen Emulgiertechniken überwunden werden. Die Erfindung basiert ferner auf der Aufgabe, ein verbessertes Emulgierverfahren bereitzustellen, mit dem die Nachteile der herkömmlichen Emulgiertechniken überwunden werden. Die Emulgiereinrichtung und das Emulgierverfahren sollen insbesondere einen erweiterten Anwendungsbereich haben und speziell für die Herstellung von Mischemulsionen geeignet sein.

Diese Aufgaben werden durch eine Emulgiereinrichtung und ein Verfahren mit den Merkmalen der unabhängigen Ansprüche gelöst. Vorteilhafte Ausführungsformen und Anwendungen der Erfindung ergeben sich aus den abhängigen Ansprüchen.

Gemäß einem ersten Gesichtspunkt basiert die Erfindung auf der allgemeinen technischen Lehre, eine Emulgiereinrichtung zur Bildung einer Emulsion mit einer kontinuierlichen Phase und mindestens einer dispergierten Phase bereitzustellen, die einen Dispersionsbereich zur Bildung der Emulsion durch einen Zerfall laminarer Strömungen der kontinuierlichen und der mindestens einen dispergierten Phase aufweist, wobei ein Kanal zur Aufnahme der laminaren Strömungen und eine Vielzahl von Injektionsbohrungen vorgesehen sind, durch welche die mindestens eine dispergierte Phase in den Kanal injizierbar ist, und der Dispersionsbereich durch eine Spaltmündung des Kanals gebildet wird, die sich unmittelbar in eine freie Umgebung der Emulgiereinrichtung öffnet.

Durch die erfindungsgemäße Kombination einer Vielzahl von in den Kanal mündenden Injektionsbohrungen mit einem durch ein Kanalende gebildeten Dispersionsbereich wird vorteilhafterweise eine kompakte Emulsionsquelle geschaffen, mit der eine Emulsion mit praktisch interessierenden Geschwindigkeiten und Volumina unmittelbar in einem Reaktionsgefäß bereitgestellt werden kann. Die Injektionsbohrungen ermöglichen, dass zahlreiche Flüssigkeitsfilamente aus einer einzigen oder mehreren, z. B. zwei verschiedenen dispergierten Phasen im Kanal zeitgleich gebildet werden und zum Dispersionsbereich strömen. Abweichend von der herkömmlichen seriellen Emulsionserzeugung wird eine parallele Emulsionserzeugung ermöglicht.

Gemäß einem zweiten Gesichtspunkt basiert die Erfindung auf der allgemeinen technischen Lehre, ein Emulgierverfahren bereitzustellen, bei dem zur Bildung der Emulsion die kontinuierliche Phase und die mindestens eine dispergierte Phase in Form einer Vielzahl nebeneinander strömender laminarer Flüssigkeitsfilamente von einem Kanal an einer Spaltmündung in eine freie Umgebung austreten.

Die erfindungsgemäße Emulgiereinrichtung enthält eine Zufuhrleitung zur Zuführung der kontinuierlichen Phase in den Kanal. Die Zufuhrleitung hat zumindest an den Kanal angrenzend eine gerade Richtung, mit der eine axiale Bezugsrichtung (z-Richtung) der Emulgiereinrichtung festgelegt wird. Die Ausgabe der Emulsion aus der Emulgiereinrichtung kann ebenfalls parallel zu der axialen Bezugsrichtung (erste Ausführungsform der Erfindung) oder in einer von der axialen Bezugsrichtung abweichenden Richtung, insbesondere in einer Ebene senkrecht zu der axialen Bezugsrichtung, d. h. in einer radiale Bezugsrichtung (x-Richtung) erfolgen (zweite Ausführungsform der Erfindung). Die erfindungsgemäße Emulgiereinrichtung enthält eine des Weiteren mindestens eine Injektionsleitung zur Zuführung der dispergierten Phase in den Kanal. Von jeder Injektionsleitung wird die dispergierte Phase über die Injektionsbohrungen im Kanal verteilt.

Mit dem Begriff "Kanal" oder "Spalt" wird hier allgemein ein Volumenbereich zwischen den Injektionsbohrungen und dem Dispersionsbereich bezeichnet, der durch Wände mit einem derart geringen senkrechten Abstand begrenzt wird, dass durch die Injektionsbohrungen injizierte Flüssigkeiten laminare Strömungen bilden. Mit den Begriffen "kontinuierliche Phase" und "dispergierte Phase" werden hier allgemein Flüssigkeiten bezeichnet. Die Flüssigkeit der dispergierten Phase (Reaktand, z. B. wässrige Lösung) ist mit der Flüssigkeit der kontinuierlichen Phase (Trägerflüssigkeit, z. B. ein Öl) nicht mischbar. Mit dem Begriff "Umgebung der Emulgiereinrichtung" wird ein an die Spaltmündung des Kanals angrenzender Bereich bezeichnet, in dem sich die Emulsion in wenigstens zwei Raumrichtungen frei ausbreiten kann.

Vorteilhafterweise ist eine breite Variabilität bei der geometrischen Gestaltung des Dispersionsbereiches und der Ausrichtung des Kanals gegeben. Gemäß einer bevorzugten Ausführungsform der Erfindung weist die Spaltmündung einen gekrümmten Mündungsverlauf auf, so dass vorteilhafterweise die Raumdichte und damit die Ausbeute der Emulsionsbildung vergrößert werden können. Der Dispersionsbereich kann sich im Reaktionsgefäß zur Aufnahme der Emulsion mit einer senkrecht zur axialen Ausdehnung der Emulgiereinrichtung gekrümmten Kante erstrecken, deren Länge größer ist, als dies bei einem geraden Mündungsverlauf der Fall wäre. Besonders bevorzugt ist eine endlose Spaltmündung mit einem geschlossenen Mündungsverlauf, zum Beispiel mit einem kreisförmigen Mündungsverlauf (Ringspalt) vorgesehen. Wenn die Spaltmündung des Kanals kreisförmig gebildet ist, können sich Vorteile für die Anpassung des Austritts der Emulsion in axialer oder radialer Richtung relativ zu der axialen Bezugsrichtung der Emulgiereinrichtung ergeben.

Bei der erfindungsgemäßen Emulgiereinrichtung sind vorzugsweise zwei Injektionsleitungen zur Zuführung der mindestens einen dispergierten Phase in den Kanal vorgesehen, die jeweils eine Vielzahl von Injektionsbohrungen aufweisen. Die Injektionsbohrungen münden in entgegengesetzten, z. B. oberen und unteren Seitenwänden in den Kanal. Dadurch werden die Zuführung einer dispergierten Phase mit einer hohen Filamentdichte im Kanal und/oder die getrennte Zuführung verschiedener dispergierter Phasen in den Kanal vereinfacht. Die Mündungen der Injektionsbohrungen in den Kanal sind quer zur Strömungsrichtung im Kanal so verteilt, dass von jeder Injektionsbohrung ein laminares Flüssigkeitsfilament zur Spaltmündung des Kanals gebildet werden kann. Vorteilhafterweise wird mit den Injektionsbohrungen die mindestens eine dispergierte Phase über den Kanal in dessen Querrichtung verteilt.

Besonders bevorzugt ist eine Variante der Erfindung, bei der die zwei Injektionsleitungen zur Zuführung verschiedener dispergierter Phasen in den Kanal vorgesehen sind. Hierzu sind die Injektionsleitungen mit getrennten Reservoiren einer Fluidikeinrichtung verbunden, welche die dispergierter Phasen enthalten. Vorteilhafterweise kann damit die Emulgiereinrichtung zur Mischung der dispergierten Phasen verwendet werden.

Gemäß einer weiteren vorteilhaften Variante der Erfindung weisen die Injektionsbohrungen trichterförmige Injektionsöffnungen auf, über die die Injektionsleitung(en) mit den Injektionsbohrungen verbunden ist (sind). Vorteilhafterweise wird damit der Strömungswiderstand bei der Zuführung der mindestens einen dispergierten Phase vermindert. Die trichterförmigen Injektionsöffnungen benachbarter Injektionsbohrungen können durch eine Nut, zum Beispiel eine Ringnut, verbunden sein. Vorteilhafterweise wird damit die Einführung der mindestens einen dispergierten Phase in die Injektionsbohrungen vereinfacht.

Wenn der Kanal parallel zu der axialen Bezugsrichtung der Emulgiereinrichtung verläuft (erste Ausführungsform der Erfindung), kann die Emulsion vorteilhafterweise in einer einzigen Richtung in ein Reaktionsgefäß abgegeben werden. Bei der ersten Ausführungsform der Erfindung verlaufen die Injektionsbohrungen vorzugsweise in radialer Richtung, das heißt senkrecht zu der axialen Bezugsrichtung der Emulgiereinrichtung. Wenn gemäß einer bevorzugten Variante die mindestens eine Injektionsleitung und die Zufuhrleitung relativ zueinander koaxial angeordnet sind, können sich Vorteile für in einen kompakten Aufbau der Emulgiereinrichtung ergeben. In diesem Fall kann die Emulgiereinrichtung vorteilhafterweise eine äußere Form eines Zylinders aufweisen, in dem die Injektionsleitung und die Zufuhrleitung axial verlaufen und an dessen freien Ende (Stirnseite) der Dispersionsbereich gebildet ist.

Wenn der zu dem Dispersionsbereich verlaufende Kanal in radialer Richtung, das heißt senkrecht zu der axialen Bezugsrichtung der Emulgiereinrichtung ausgerichtet ist (zweite Ausführungsform der Erfindung), können sich Vorteile durch eine radiale Abgabe der Emulsion in verschiedene Richtungen relativ zu der Emulgiereinrichtung ergeben. Vorzugsweise verläuft der Kanal in radialer Richtung von der Zufuhrleitung zu einem inneren oder äußeren Umfangsrand der Emulgiereinrichtung. In diesem Fall können die Injektionsbohrungen vorteilhafterweise parallel zu der axialen Bezugsrichtung der Emulgiereinrichtung ausgerichtet sein.

Bei der zweiten Ausführungsform der Erfindung ist der Kanal besonders bevorzugt als ebener Spalt zwischen zwei Platten gebildet, die sich in radialer Richtung, das heißt senkrecht zu der axialen Bezugsrichtung der Emulgiereinrichtung erstrecken. Vorteilhafterweise können die Injektionsbohrungen in einer oder in beiden der Platten angeordnet sein, um entsprechend einseitig oder beidseitig in den Kanal zu münden. Für die Herstellung von Mischemulsionen sind die beidseitig in den Kanal mündenden Injektionsbohrungen vorzugsweise azimutal relativ zueinander versetzt angeordnet. In diesem Fall können verschiedene dispergierte Phasen abwechselnd nebeneinander in den Kanal eingeführt werden.

Weitere Einzelheiten und Vorteile der Erfindung werden im Folgenden unter Bezug auf die beigefügten Zeichnungen beschrieben. Es zeigen:
- Figuren 1 und 2:: schematische Illustrationen von zwei Varianten der ersten Ausführungsform der erfindungsgemäßen Emulgiereinrichtung mit einem sich axial öffnenden Dispersionsbereich;
- Figuren 3 und 4:: schematische Illustrationen von zwei Varianten der zweiten Ausführungsform der erfindungsgemäßen Emulgiereinrichtung mit einem sich radial öffnenden Dispersionsbereich;
- Figuren 5 und 6:: Illustrationen von weiteren Einzelheiten der ersten Ausführungsform der erfindungsgemäßen Emulgiereinrichtung;
- Figuren 7 bis 10:: Illustrationen von weiteren Einzelheiten der zweiten Ausführungsform der erfindungsgemäßen Emulgiereinrichtung; und
- Figur 11:: eine schematische Illustration einer herkömmlichen Emulgiereinrichtung.

Bezug nehmend auf die Figuren 1 bis 4 werden zunächst die Geometrie und insbesondere die gegenseitige Ausrichtung der Zufuhrleitung, der Injektionsbohrungen und des Kanals mit dem Dispersionsbereich in der erfindungsgemäßen Emulgiereinrichtung beschrieben. Einzelheiten des Flüssigkeitstransports in die Zufuhrleitung und die Injektionsbohrungen werden beispielhaft in den Figuren 5 bis 10 gezeigt. Die beschriebene Emulgiereinrichtung ist mit einer Fluidikeinrichtung zur Flüssigkeitszufuhr und Steuerung der Emulgiereinrichtung verbunden. Einzelheiten der Fluidikeinrichtung (nicht gezeigt), wie z. B. Flüssigkeitsreservoire, Förderpumpen, Leitungen, Ventile und dgl. sind an sich bekannt und werden daher hier nicht beschrieben.

Figur 1 zeigt die erste Ausführungsform der erfindungsgemäßen Emulgiereinrichtung 100 mit einem Innenteil 110 und einem Außenteil 120. Das Innenteil 110 hat die Form eines gerade Kreiszylinders mit einem Außendurchmesser, der kleiner als der Innendurchmesser des hohlzylinderförmigen Außenteils 120 ist. Die Zylinderachsen der konzentrisch angeordneten Innen- und Außenteile 110, 120 bilden die axiale Bezugsrichtung (z) der Emulgiereinrichtung 100.

Zwischen den Innen- und Außenteilen 110, 120 ist der Kanal 20 (Spalt 20) gebildet, der zu dem Dispersionsbereich 10 führt.

Der Kanal 20 ist zur Aufnahme einer hohlzylinderförmigen Flüssigkeitsschicht aus den kontinuierlichen und dispergierten Phasen 2, 3 eingerichtet, die bei Flüssigkeitszufuhr laminare Flüssigkeitsfilamente bilden, die zum Dispersionsbereich 10 strömen. Der Abstand zwischen dem Außendurchmesser des Innenteils 110 und dem Innendurchmesser des Außenteils 120 (radiale Kanalhöhe) ist so gewählt, dass sich Grenzflächen zwischen den kontinuierlichen und dispergierten Phasen 2, 3 zwischen den Innen- und Außenteilen 110, 120 erstrecken. Die radiale Kanalhöhe ist beispielsweise im Bereich von 1 µm bis 0,1 mm gewählt.

Der Dispersionsbereich 10 wird durch die Mündung des Kanals 20 in die Umgebung der Emulgiereinrichtung 100 gebildet. Durch die Zylinderoberfläche des Innenteils 110 und die kreisförmige Innenkante des Außenteils 120 wird die kreisringförmige Spaltmündung 11 gebildet, an der sich der Kanal 20 in radialer Richtung stufenförmig erweitert. An der Spaltmündung 11 werden entsprechend dem von C. Priest et al. beschriebenen Mechanismus die laminaren Flüssigkeitsfilamente der kontinuierlichen und dispergierten Phasen 2, 3 im Kanal 20 instabil, so dass sie in einzelne Tropfen zerfallen. Die Tropfengröße wird im Wesentlichen durch die radiale Kanalhöhe bestimmt, die für alle Tropfen gleich groß ist, so dass vorteilhafterweise eine monodisperse Tropfengrößenverteilung erzeugt wird. Die Tropfengröße kann des Weiteren durch einen Fülldruck oder eine Fördermenge der dispergierten Phasen in den Injektionsleitungen beeinflusst werden. Der Fülldruck und/oder die Fördermenge der dispergierten Phasen können in jeder Injektionsleitung z. B. mit einer Förderpumpe, insbesondere einer Spritzenpumpe eingestellt werden.

Die Zuführung der kontinuierlichen Phase 2 in den Kanal 20 erfolgt durch die Zufuhrleitung 30. Die Zufuhrleitung 30 wird wie der Kanal 20 durch den Abstand zwischen den Innen- und Außenteilen 110, 120 gebildet. Vorzugsweise ist dieser Abstand in den Bereichen des Kanals 20 und der Zufuhrleitung 30 identisch, so dass der Kanal 20 im Wesentlichen eine Fortsetzung der Zufuhrleitung 30 darstellt. Alternativ kann die radiale Kanalhöhe im Kanal 20 von der Kanalhöhe in der Zufuhrleitung abweichen, insbesondere geringer sein.

Von einer äußeren, das Außenteil 120 umgebenden Injektionsleitung 40, deren Wände in Figur 1 nicht gezeigt sind, führen radial ausgerichtete Injektionsbohrungen 42 zum Kanal 20 (siehe auch Figur 5). Aus Klarheitsgründen sind lediglich zwei Injektionsbohrungen 42 gezeigt. Jede Injektionsbohrungen 42 erstreckt sich von einer Injektionsöffnung 43 in der äußeren Oberfläche des Außenteils 120 zum Kanal 20.

Zur Herstellung einer Emulsion 1 umfassend die kontinuierliche Phase 2 und die dispergierte Phase 3 wird die kontinuierliche Phase 2 durch die Zufuhrleitung 30 in den Kanal 20 geleitet. Gleichzeitig erfolgt die Zuführung der dispergierten Phase 3 durch die Injektionsbohrungen 42 ebenfalls in den Kanal 20. Im Kanal 20 fließen die Strömungen der kontinuierlichen und dispergierten Phasen 2, 3 als laminare Flüssigkeitsfilamente zum Dispersionsbereich 10, an dem die Tropfenbildung erfolgt. Die Strömung der Flüssigkeitsfilamente im spaltförmigen Kanal 20 stellt ein wesentliches Merkmal für die Erzeugung monodisperser Emulsionen dar. Ohne den Kanal 20 würde die dispergierte Phase beim Austritt von kleinen Löchern unmittelbar in die freie Umgebung auch in Einzeltropfen verfallen, die jedoch eine polydisperse Größenverteilung aufweisen würden.

Die Tropfen der dispergierten Phase 3 strömen bei der Variante gemäß Figur 1 in axialer Richtung und mit zunehmendem Abstand von der Spaltmündung 11 radial nach außen, da sich das Innenteil 110 über die radiale Länge des Außenteils 120 fortsetzt. Abweichend von dieser Geometrie kann sich das Außenteil 120 über das axiale Ende des Innenteils 110 fortsetzen, wie dies schematisch in Figur 2 illustriert ist. Bei der Emulgiereinrichtung 100 gemäß Figur 2 sind der Dispersionsbereich 10, der Kanal 20, die Zufuhrleitung 30 und die Injektionsbohrungen 42 wie in Figur 1 angeordnet, wobei durch die begrenzende Wirkung des Außenteils 120 die durch die Spaltmündung 11 in die Umgebung austretende Emulsion 1 radial nach innen beschränkt wird.

Die Figuren 3 und 4 zeigen zwei Varianten der zweiten Ausführungsform der Erfindung, bei der die Zufuhrleitung 30 ebenfalls in axialer Richtung der Emulgiereinrichtung 100 verläuft, der Kanal 20 jedoch im Unterschied zu der ersten Ausführungsform (Figuren 1, 2) in radialer Richtung ausgerichtet ist.

Gemäß Figur 3 umfasst die Emulgiereinrichtung 100 ein Oberteil 130 und ein Unterteil 140. Die Ober- und Unterteile 130, 140 sind mit einem Abstand relativ zueinander angeordnet, wobei zwischen den zueinander weisenden, ebenen Seitenflächen der Ober- und Unterteile 130, 140 der Kanal 20 gebildet wird. Das Oberteil 130 hat die Form eines geraden Hohlzylinders. Im Innern des Oberteils 130 ist die Zufuhrleitung 30 zur Zuführung der kontinuierlichen Phase 2 in den Kanal 20 vorgesehen. Die Injektionsbohrungen 42 verlaufen ebenfalls in axialer Richtung im Oberteil 130. Sie erstrecken sich parallel zur Zufuhrleitung 30 von den Injektionsöffnungen 43 zum Kanal 20. Aus Klarheitsgründen sind wieder nur zwei Injektionsbohrungen 42 illustriert.

Zur erfindungsgemäßen Bildung einer Emulsion 1 wird die kontinuierliche Phase 2 durch die Zufuhrleitung 30 in den Kanal 20 geleitet. Des weiteren wird die dispergierte Phase 3 von einer Injektionsleitung 40 oberhalb des Oberteils 130 über die Injektionsbohrungen 42 in den Kanal 20 geleitet. Im Kanal 20 bilden die kontinuierliche und die dispergierte Phase 2, 3 radial nach außen strömende, laminare Flüssigkeitsfilamente, die an der ringförmigen Spaltmündung 11 des Dispersionsbereiches 10 entsprechend dem oben beschriebenen Mechanismus in Einzeltropfen zerfallen.

Figur 4 zeigt eine abgewandelte Variante der zweiten Ausführungsform der erfindungsgemäßen Emulgiereinrichtung 100, bei der die Zufuhrleitung 30 außerhalb des Oberteils 130 gebildet ist und die kontinuierlichen und dispergierten Phasen 2, 3 im Kanal 20 radial nach innen strömen. Entsprechend wird die Emulsion 1 im Inneren des hohlzylinderförmigen Oberteils 130 erzeugt.

Wenn die Injektionsbohrungen 40 der Emulgiereinrichtung 100 gemäß den Figuren 1 oder 2 abwechselnd mit verschiedenen dispergierten Phasen beaufschlagt werden, so kann entsprechend eine Mischemulsion erzeugt werden. Der Aufbau der Emulgiereinrichtung 100 zur Erzeugung der Mischemulsion kann vereinfacht werden, wenn die verschiedenen dispergierten Phasen 3 beidseitig in den Kanal 20 injiziert werden. Einzelheiten entsprechender Varianten der ersten Ausführungsform der erfindungsgemäßen Emulgiereinrichtung sind in den Figuren 5 und 6 illustriert.

Gemäß Figur 5 weist die Emulgiereinrichtung 100 einen konzentrischen Aufbau der Innen- und Außenteile 110, 120 auf. Das Außenteil 120 umfasst einen Hohlzylinder, in dessen Wand eine erste Injektionsleitung 40 verläuft. Von der ersten Injektionsleitung 40 kann die erste dispergierte Phase 3.1 über äußere Injektionsbohrungen 42 in den Kanal 20 injiziert werden. Das Innenteil 110 umfasst ebenfalls einen Hohlzylinder, in dem eine zweite Injektionsleitung 41 verläuft, von der die zweite dispergierte Phase 3.2 über innere Injektionsbohrungen 42 in den Kanal 20 injizierbar ist. Die Injektionsbohrungen 42 weisen jeweils trichterförmige Injektionsöffnungen 43 auf. Der Kanal 20 und die Zufuhrleitung 30 werden durch den Abstand zwischen den Innen- und Außenteilen 110, 120 gebildet, wie dies oben beschrieben ist. Die in Figur 5 gezeigte Variante der ersten Ausführungsform der Erfindung hat den Vorteil, dass die Mischemulsion 1 an der Stirnseite der Emulgiereinrichtung 100 mit einer hohen Dichte erzeugt wird.

Zur Herstellung einer Mischemulsion 1 mit der Emulgiereinrichtung 100 gemäß Figur 5 werden die kontinuierliche Phase 2 und die dispergierten Phasen 3.1, 3.2 in den Kanal 20 eingeführt. Im Kanal 20 werden laminare Flüssigkeitsfilamente gebildet, wobei die ersten und zweiten dispergierten Phasen vorzugsweise abwechselnd nebeneinander angeordnet sind. Beim Austritt aus der kreisförmigen Spaltmündung 11 zerfallen die dispergierten Phasen entsprechend dem oben beschriebenen Mechanismus in Einzeltropfen, die in der kontinuierlichen Phase verteilt sind. Das Mischungsverhältnis der dispergierten Phasen 3.1, 3.2 in der kontinuierlichen Phase 2 kann durch die Volumenströme in den ersten und zweiten Injektionsleitungen 40, 41 eingestellt werden.

Vorteilhafterweise kann durch die Auswahl eines vorbestimmten Verhältnis der Volumenströme auch ein Tropfengrößenverhältnis eingestellt werden. In Abhängigkeit vom Tropfengrößenverhältnis bilden die Tropfen mit definierten Tropfenanzahldichten eine spezifische Anordnung im Gefüge der Emulsion.

Eine weitere Variante der ersten Ausführungsform der erfindungsgemäßen Emulgiereinrichtung 100 ist in Figur 6 beispielhaft illustriert. Wie bei der konzentrischen Variante gemäß Figur 5 umfasst die Emulgiereinrichtung 100 das Innenteil 110 und das Außenteil 120, in denen die Injektionsleitungen 41, 40 angeordnet sind. Die Zufuhrleitung 30 im Spalt zwischen den Innen- und Außenteilen 110, 120 ist über eine Leitungsverbindung (nicht dargestellt) mit einem Reservoir der kontinuierlichen Phase verbunden. Die ersten und zweiten Injektionsleitungen 40, 41 sind entsprechend mit Reservoiren der ersten und zweiten dispergierten Phasen verbunden. Die Injektionsbohrungen befinden sich in unmittelbare Nähe des Dispersionsbereiches 10. Die axiale Länge des Kanals 20 von den Injektionsbohrungen zur Spaltmündung kann so gering gewählt werden, dass im Kanal 20 gerade die stabilen laminaren Flüssigkeitsfilamente gebildet werden. Die axiale Länge des Kanals 20 kann beispielsweise im Bereich von 10 µm bis 1 mm gewählt werden.

Die Emulgiereinrichtung 100 gemäß Figur 5 oder 6 wird hergestellt, indem die Innen- und Außenteile 110, 120 durch mechanische Formgebung (zum Beispiel Drehen) bereitgestellt und mit den Injektionsbohrungen 42 und den Injektionsöffnungen 43 versehen werden. Die Bohrungen können beispielsweise mittels Funkenerosion erzeugt werden. Alternativ können verfügbare Lithographieverfahren, Ätzprozesse und/oder Galvaniktechniken verwendet werden.

Die Emulgiereinrichtung 100 gemäß Figur 6 wurde in der Praxis getestet, in dem durch die erste Injektionsleitung 40 Wasser und durch die zweite Injektionsleitung 41 eine Öl-Tensid-Mischung (Mono-Olein in Tetradekan) zum Dispersionsbereich 10 geführt wurden. Innerhalb von wenigen Sekunden konnte ein Volumen von rund einem Achtel Kubikzentimeter mit einer Mischemulsion aus den beiden dispergierten Phasen gefüllt werden. Die radiale Kanalhöhe (Abstand der Innen- und Außenteile 110, 120) betrug 50 µm. Die Durchmesser der Injektionsbohrungen betrug rund 100 µm. Die Tropfengröße der dispergierten Phasen betrug rund 200 µm. Zur Herstellung geringerer Tropfendurchmesser können die Injektionsbohrungen mit einem entsprechend verringerten Durchmesser bereitgestellt werden.

Die Figuren 7 und 8 zeigen weitere Varianten der zweiten Ausführungsform der erfindungsgemäßen Emulgiereinrichtung 100 zur Erzeugung einer radial nach außen, zu einem Umfangsrand 12 der Emulgiereinrichtung 100 strömenden Mischemulsion (siehe Figur 3). Figur 7 zeigt in schematischer Schnittansicht die zur Erzeugung der Mischemulsion 1 vorgesehenen Teile der Emulgiereinrichtung 100. Die Ober- und Unterteile 130, 140 umfassen zwei runde Platten, die zwei ebene, entsprechend der gewünschten Kanalhöhe z₀ beabstandete Seitenflächen aufweisen. Figur 8 illustriert die Draufsicht auf das Oberteil 130.

In der Mitte der Ober- und Unterteile 130, 140 ist die Zufuhrleitung 30 zur Zuführung der kontinuierlichen Phase 2 vorgesehen. Die Injektionsbohrungen 42 weisen trichterförmige Injektionsöffnungen 43 auf, die über eine Ringnut 44 verbunden sind. Im Unterschied zu Figur 3 sind Injektionsbohrungen 42 sowohl im Oberteil 130 als auch im Unterteil 140 vorgesehen. Von den beiden Seiten des Kanals 20 her werden verschiedene dispergierte Phasen 3.1, 3.2 in den Kanal eingeführt.

Der Aufbau gemäß den Figuren 7 und 8 kann zum Beispiel mit den folgenden Dimensionen realisiert werden. Die Ober- und Unterteile 130, 140 weisen einen Durchmesser von 2 cm auf. Der Abstand z₀ der Ober- und Unterteile 130, 140 und damit die axiale Kanalhöhe wird vorzugsweise vergleichbar mit dem Durchmesser der Injektionsbohrungen 42 oder kleiner als dieser, zum Beispiel im Bereich von 1 µm bis 0,1 mm gewählt. Die Anzahl der Injektionsbohrungen 42 in den Ober- und Unterteilen 130, 140 ist vorzugsweise gleich groß (zum Beispiel 240). Der durch die Injektionsbohrungen 42 gebildete Lochkreis hat einen Radius von rund 8 mm. Auf dem Lochkreis sind die Injektionsbohrungen 42 mit einem Abstand angeordnet, der vorzugsweise größer als der doppelte Bohrungsdurchmesser, zum Beispiel im Bereich von 5 µm bis 0,5 mm, gewählt ist und z. B. bei einem Durchmesser von 30 µm rund 120 µm beträgt. Entsprechend können 480 Flüssigkeitsfilamente jeweils mit einer Breite von rund 30 µm gebildet werden. Die Breite der Flüssigkeitsfilamente wächst in radialer Richtung geringfügig an, da die Flüssigkeiten wegen des wachsenden Umfangs nach außen hin langsamer strömen.

Die Ober- und Unterteile 130, 140 sind relativ zueinander so verdreht angeordnet, dass die Injektionsbohrungen 42 verschiedene Azimutwinkel relativ zur radialen Bezugsrichtung der Emulgiereinrichtung 100 aufweisen. Damit können die verschiedenen dispergierten Phasen vorteilhafterweise im Kanal 20 nebeneinander angeordnet werden.

Zur Herstellung einer Mischemulsion 1 werden die kontinuierliche Phase 2 und die dispergierten Phasen 3.1, 3.2 in den Kanal 20 eingeführt. Aus jeder durch eine der Injektionsbohrungen 42 in den Kanal 20 eintretenden Flüssigkeit wird ein Flüssigkeitsfilament gebildet, dessen Grenzfläche relativ zur Flüssigkeit der kontinuierlichen Phase 2 zwischen den Wänden des Kanals 20, das heißt zwischen den Ober- und Unterteilen 130, 140 aufgespannt ist. Durch die Beaufschlagung aller Injektionsbohrungen 42 mit dispergierten Phasen entsteht im spaltförmigen Kanal 20 ein Kranz von Flüssigkeitsfilamenten, die im Strom der kontinuierlichen Phase 2 radial und laminar nach außen fließen. Die verschieden dispergierten Phasen 3.1, 3.2 sind dabei azimutal abwechselnd nebeneinander angeordnet. Wenn die Flüssigkeitsfilamente durch die kreisförmige Spaltmündung 11 des Dispersionsbereiches 10 radial nach außen fließen, zerfallen sie in der freien Umgebung in Einzeltropfen.

Die zweite Ausführungsform der erfindungsgemäßen Emulgiereinrichtung kann entsprechend dem in Figur 4 gezeigten Schema dahingehend angewandelt werden, dass die Flüssigkeitsfilamente im Kanal 20 radial in die Mitte fließen, wie dies mit weiteren Einzelheiten in den Figuren 9 und 10 gezeigt ist. Figur 9 zeigt ein Aufbau analog zu Figur 7 mit einem Oberteil 130 und einem Unterteil 140, zwischen denen der Kanal 20, die Zufuhrleitung 30 und die Injektionsbohrungen 42 gebildet sind. Die kontinuierliche Phase 2 wird durch die Zufuhrleitung 30 radial nach innen zum Kanal 20 transportiert, wo beidseitig die Injektion der dispergierten Phasen 3.1, 3.2 erfolgt. Die radial einwärts fließenden Flüssigkeitsfilamente im Kanal 20 zerfallen an der Spaltmündung 11 des Dispersionsbereichs 10 in einzelne Tropfen. Die dabei gebildete Emulsion 1 wird in axialer Richtung abtransportiert.

Bei der in Figur 10 gezeigten Variante der erfindungsgemäßen Emulgiereinrichtung 100 sind die Ober- und Unterteile 130, 140 zur Bereitstellung der Injektionsbohrungen 40 und der entsprechenden Injektionsleitungen 41, 42 aus mehreren strukturierten Platten zusammengesetzt. Zwischen den Ober- und Unterteilen 130, 140 ist zur Bildung des Kanals 20 ein azimutal unterbrochener Abstandhalter 21 vorgesehen, durch den die kontinuierliche Phase 2 und die dispergierten Phasen 3.1, 3.2 zum Kanal 20 strömen.

Die in der vorstehenden Beschreibung, den Zeichnungen und den Ansprüchen offenbarten Merkmale der Erfindung können sowohl einzeln als auch in Kombination für die Verwirklichung der Erfindung in ihren verschiedenen Ausgestaltungen von Bedeutung sein.

## Patentansprüche

1. Emulgiereinrichtung (100) zur Bildung einer Emulsion (1) mit einer kontinuierlichen Phase (2) und mindestens einer dispergierten Phase (3, 3.1, 3.2), umfassend:
- einen Dispersionsbereich (10) zur Bildung der Emulsion (1),
- einen Kanal (20), der zu dem Dispersionsbereich (10) führt und zur Aufnahme laminar strömender Flüssigkeitsfilamente der kontinuierlichen und dispergierten Phasen (2, 3, 3.1, 3.2) eingerichtet ist,
- eine Zufuhrleitung (30) zur Zuführung der kontinuierlichen Phase (2) in den Kanal (20), und
- mindestens eine Injektionsleitung (40, 41) zur Zuführung der mindestens einen dispergierten Phase (3, 3.1, 3.2) in den Kanal (20),
**dadurch gekennzeichnet, dass**
- die mindestens eine Injektionsleitung (40, 41) über eine Vielzahl von Injektionsbohrungen (42) mit dem Kanal (20) verbunden ist, und
- der Dispersionsbereich (10) eine Spaltmündung (11) des Kanals (20) umfasst, die sich in eine Umgebung der Emulgiereinrichtung (100) öffnet.

2. Emulgiereinrichtung nach Anspruch 1, bei der die Spaltmündung (11) einen Mündungsverlauf aufweist, der in einer Ebene senkrecht zu einer axialen Bezugsrichtung (z) der Emulgiereinrichtung (100) gekrümmt ist.

3. Emulgiereinrichtung nach Anspruch 2, bei der die Spaltmündung (11) einen Mündungsverlauf aufweist, der durch eine geometrisch geschlossene Kurve repräsentiert wird.

4. Emulgiereinrichtung nach Anspruch 3, bei der die Spaltmündung (11) einen kreisförmigen Mündungsverlauf aufweist.

5. Emulgiereinrichtung nach mindestens einem der vorhergehenden Ansprüche, bei der zwei Injektionsleitungen (40, 41) vorgesehen sind, deren Injektionsbohrungen (42) jeweils entsprechend an zwei einander gegenüber liegenden Seiten in den Kanal (20) münden.

6. Emulgiereinrichtung nach Anspruch 5, bei der die Injektionsbohrungen (42) von einer der Injektionsleitungen (40) relativ zu den Injektionsbohrungen (42) von der anderen der Injektionsleitungen (41) versetzt angeordnet sind.

7. Emulgiereinrichtung nach mindestens einem der vorhergehenden Ansprüche, bei der die Injektionsbohrungen (42) trichterförmige Injektionsöffnungen (43) aufweisen.

8. Emulgiereinrichtung nach Anspruch 7, bei der die trichterförmige Injektionsöffnungen (43) durch eine Nut (44) verbunden sind.

9. Emulgiereinrichtung nach mindestens einem der vorhergehenden Ansprüche, bei welcher der Kanal (20) parallel zu der axialen Bezugsrichtung (z) verläuft.

10. Emulgiereinrichtung nach Anspruch 9, bei der die Injektionsbohrungen (40) in einer Ebene senkrecht zu der axialen Bezugsrichtung (z) verlaufen.

11. Emulgiereinrichtung nach Anspruch 9 oder 10, bei der die mindestens eine Injektionsleitung (40, 41) und die Zufuhrleitung (30) relativ zueinander konzentrisch angeordnet sind.

12. Emulgiereinrichtung nach Anspruch 11, welche die Form eines Zylinders aufweist, in dem die mindestens eine Injektionsleitung (40, 41) und die Zufuhrleitung (30) relativ zueinander konzentrisch angeordnet sind und in dessen Stirnseite die Spaltmündung (11) des Kanals (20) angeordnet ist.

13. Emulgiereinrichtung nach mindestens einem der Ansprüche 1 bis 10, bei welcher der Kanal (20) in einer Ebene senkrecht zu der axialen Bezugsrichtung (z) verläuft.

14. Emulgiereinrichtung nach Anspruch 13, bei welcher der Kanal (20) radial allseitig von der Zufuhrleitung (30) zu einem Umfangsrand (12) der Emulgiereinrichtung verläuft.

15. Emulgiereinrichtung nach mindestens einem der Ansprüche 13 oder 14, bei der die Injektionsbohrungen (42) parallel zu der axialen Bezugsrichtung (z) der Emulgiereinrichtung verlaufen.

16. Emulgiereinrichtung nach mindestens einem der Ansprüche 13 bis 15, bei welcher der Kanal (20) zwischen zwei Platten (130, 140) gebildet ist, die sich senkrecht zu der axialen Bezugsrichtung (z) der Emulgiereinrichtung erstrecken.

17. Emulgiereinrichtung nach Anspruch 16, bei der die Injektionsbohrungen (42) in einer der Platten (130, 140) vorgesehen sind und einseitig in den Kanal (20) münden.

18. Emulgiereinrichtung nach Anspruch 16, bei der die Injektionsbohrungen (42) in beiden Platten (130, 140) vorgesehen sind und beidseitig in den Kanal (20) münden.

19. Emulgiereinrichtung nach Anspruch 18, bei der die Injektionsbohrungen (42) in den beiden Platten (130, 140) relativ zueinander versetzt angeordnet sind.

20. Verfahren zur Bildung einer Emulsion (1) mit einer kontinuierlichen Phase (2) und mindestens einer dispergierten Phase (3, 3.1, 3.2) mit einer Emulgiereinrichtung (100), mit den Schritten:
- Zuführung der kontinuierlichen Phase (2) durch eine Zufuhrleitung (30) in einen Kanal (20),
- Zuführung der mindestens einen dispergierten Phase (3, 3.1, 3.2) durch mindestens eine Injektionsleitung (40) in den Kanal (20),
- Bildung von laminar strömenden Flüssigkeitsfilamenten der kontinuierlichen Phase (2) und der mindestens einen dispergierten Phasen (3, 3.1, 3.2), wobei die Flüssigkeitsfilamente nebeneinander durch den Kanal (20) zu einem Dispersionsbereich (10) fließen, und
- Bildung der Emulsion (1) aus der kontinuierlichen Phase (2) und der mindestens einen dispergierten Phase (3, 3.1, 3.2) im Dispersionsbereich (10),
**dadurch gekennzeichnet, dass**
- zur Zuführung der mindestens einen dispergierten Phase (3, 3.1, 3.2) eine Injektion der mindestens einen dispergierten Phase (3, 3.1, 3.2) über eine Vielzahl von Injektionsbohrungen (42) in den Kanal (20) vorgesehen ist, und
- die Bildung der Emulsion (1) einen Austritt der kontinuierlichen Phase (2) und der mindestens einen dispergierten Phase (3, 3.1, 3.2) durch die Spaltmündung (11) des Kanals (20) in eine Umgebung der Emulgiereinrichtung umfasst.

21. Verfahren nach Anspruch 20, bei dem die mindestens eine dispergierte Phase (3, 3.1, 3.2) durch Injektionsbohrungen (42) an zwei einander gegenüber liegenden Seiten des Kanals (20) zugeführt wird.

22. Verfahren nach Anspruch 21, bei dem die mindestens eine dispergierte Phase (3, 3.1, 3.2) durch zwei getrennte Injektionsleitungen (40, 41) in die Injektionsbohrungen (42) beidseitig des Kanals (20) zugeführt wird.

23. Verfahren nach mindestens einem der Ansprüche 20 bis 22, bei dem der Austritt der kontinuierlichen Phase (2) und der mindestens einen dispergierten Phase (3, 3.1, 3.2) durch die Spaltmündung (11) des Kanals (20) in einer Richtung parallel zu der axialen Bezugsrichtung (z) vorgesehen ist.

24. Verfahren nach mindestens einem der Ansprüche 21 bis 22, bei dem der Austritt der kontinuierlichen Phase (2) und der mindestens einen dispergierten Phase (3, 3.1, 3.2) durch die Spaltmündung (11) des Kanals (20) in einer Ebene senkrecht zu der axialen Bezugsrichtung (z) vorgesehen ist.

25. Verfahren nach mindestens einem der Ansprüche 21 bis 24, bei dem die Zuführung von zwei dispergierten Phasen (3, 3.1, 3.2) in den Kanal (20) vorgesehen ist und beim Austritt der kontinuierlichen Phase (2) und der dispergierten Phasen (3, 3.1, 3.2) durch die Spaltmündung (11) des Kanals (20) eine Mischung der dispergierten Phasen (3, 3.1, 3.2) gebildet wird.

26. Verfahren nach Anspruch 25, mit dem Schritt:
- Einstellung eines vorbestimmten Mischungsverhältnisses der dispergierten Phasen (3, 3.1, 3.2).

27. Verfahren nach Anspruch 26, bei dem die Einstellung des vorbestimmten Mischungsverhältnisses der dispergierten Phasen (3, 3.1, 3.2) eine Einstellung der Viskosität der dispergierten Phasen, eines Fülldrucks und/oder einer Fördermenge der dispergierten Phasen umfasst.

## Claims

1. An emulsifying device (100) for forming an emulsion (1) with a continuous phase (2) and at least one dispersed phase (3, 3.1, 3.2) comprising:
- a dispersion region (10) for forming the emulsion (1),
- a channel (20) that is directed to the dispersion region (10) and is arranged for the reception of liquid filaments of the continuous and dispersed phases (2, 3, 3.1, 3.2) flowing in a laminar manner,
- a feed line (30) for the feeding of the continuous phase (2) into the channel (20), and
- at least one injection line (40, 41) for feeding the at least one dispersed phase (3, 3.1, 3.2) into the channel (20),
**characterized in that**
- the at least one injection line (40, 41) is connected via a plurality of injection bores (42) to the channel (20), and
- the dispersion region (10) comprises a gap opening (11) of the channel (20) that opens into an environment of the emulsifying device (100).

2. The emulsifying device according to claim 1, in which the gap opening (11) has a course of the opening that is curved in a plane vertical to an axial reference direction (z) of the emulsifying device (100).

3. The emulsifying device according to claim 2, in which the gap opening (11) has a course of the opening that is represented by a geometrically closed curve.

4. The emulsifying device according to claim 3, in which the gap opening (11) has a circular course of the opening.

5. The emulsifying device according to at least one of the preceding claims, in which two injection lines (40, 41) are provided whose injection bores (42) open into the channel (20) on two opposite sides, respectively.

6. The emulsifying device according to claim 5, in which the injection bores (42) of one of the injection lines (40) are arranged offset relative to the injection bores (42) of the other one of the injection lines (41).

7. The emulsifying device according to at least one of the preceding claims, in which the injection bores (42) comprise funnel-shaped injection openings (43).

8. The emulsifying device according to claim 7, in which the funnel-shaped injection openings (43) are connected by a groove (44).

9. The emulsifying device according to at least one of the preceding claims, in which the channel (20) runs parallel to the axial reference direction (z).

10. The emulsifying device according to claim 9, in which the injection bores (40) run in a plane vertically to the axial reference direction (z).

11. The emulsifying device according to claim 9 or 10, in which the at least one injection line (40, 41) and the feed line (30) are arranged concentrically relative to each other.

12. The emulsifying device according to claim 11, that has the form of a cylinder in which the at least one injection line (40, 41) and the feed line (30) are arranged concentrically relative to each other, wherein the gap opening (11) of the channel (20) is arranged in a front side of the cylinder.

13. The emulsifying device according to at least one of the claims 1 to 10, in which the channel (20) runs in a plane vertically to the axial reference direction (z).

14. The emulsifying device according to claim 13, in which the channel (20) runs radially on all sides from the feed line (30) to a circumferential edge (12) of the emulsifying device.

15. The emulsifying device according to at least one of the claims 13 or 14, in which the injection bores (42) run parallel to the axial reference direction (z) of the emulsifying device.

16. The emulsifying device according to at least one of the claims 13 to 15, in which the channel (20) is formed between two plates (130, 140) that extend vertically to the axial reference direction (z) of the emulsifying device.

17. The emulsifying device according to claim 16, in which the injection bores (42) are provided in one of the plates (130, 140) and open into the channel (20) on one side.

18. The emulsifying device according to claim 16, in which the injection bores (42) are provided in both plates (130, 140) and open into the channel (20) on both sides.

19. The emulsifying device according to claim 18, in which the injection bores (42) are arranged staggered relative to each other in both plates (130, 140).

20. A process for forming an emulsion (1) with a continuous phase (2) and at least one dispersed phase (3, 3.1, 3.2) with an emulsifying device (100), with the steps:
- feeding of the continuous phase (2) through a feed line (30) into a channel (20),
- feeding of the at least one dispersed phase (3, 3.1, 3.2) through at least one injection line (40) into the channel (20),
- forming of liquid filaments of the continuous phase (2) and of the at least one dispersed phase (3, 3.1, 3.2), which liquid filaments flow in a laminar manner adjacent to each other through the channel (20) to a dispersion region (10), and
- forming of the emulsion (1) from the continuous phase (2) and the at least one dispersed phase (3, 3.1, 3.2) in the dispersion region (10),
**characterized in that**
- an injection of the at least one dispersed phase (3, 3.1, 3.2) via a plurality of injection bores (42) into the channel (20) is provided for feeding the at least one dispersed phase (3, 3.1, 3.2), and
- forming the emulsion (1) comprises an exiting of the continuous phase (2) and of the at least one dispersed phase (3, 3.1, 3.2) through the gap opening (11) of the channel (20) into an environment of the emulsifying device.

21. The process according to claim 20, in which at least one dispersed phase (3, 3.1, 3.2) is fed through injection bores (42) to two opposite sides of the channel (20).

22. The process according to claim 21, in which the at least one dispersed phase (3, 3.1, 3.2) is fed through two separate injection lines (40, 41) into the injection bores (42) on both sides of the channel (20).

23. The process according to at least one of the claims 20 to 22, in which the exiting of the continuous phase (2) and of the at least one dispersed phase (3, 3.1, 3.2) is provided through the gap opening (11) of the channel (20) in a direction parallel to the axial reference direction (z).

24. The process according to at least one of the claims 21 to 22, in which the exiting of the continuous phase (2) and of the at least one dispersed phase (3, 3.1, 3.2) is provided through the gap opening (11) of the channel (20) in a plane vertical to the axial reference direction (z).

25. The process according to at least one of the claims 21 to 24, in which the feeding of two dispersed phases (3, 3.1, 3.2) into the channel (20) is provided and a mixing of the dispersed phases (3, 3.1, 3.2) is formed during the exiting of the continuous phase (2) and of the dispersed phases (3, 3.1, 3.2) through the gap opening (11) of the channel (20).

26. The process according to claim 25, with the step:
- adjustment of a predetermined mixing ratio of the dispersed phases (3, 3.1, 3.2).

27. The process according to claim 26, in which the adjustment of the predetermined mixing ratio of the dispersed phases (3, 3.1, 3.2) comprises an adjustment of the viscosity of the dispersed phases, of a filling pressure and/or of a delivery amount of the dispersed phases.

## Revendications

1. Dispositif d'émulsification (100) destiné à former une émulsion (1) avec une phase continue (2) et au moins une phase dispersée (3, 3.1, 3.2), comprenant :
- une zone de dispersion (10) destinée à former l'émulsion (1),
- un canal (20) menant à la zone de dispersion (10) et prévu pour la réception de filaments liquides à flux laminaire des phases continue et dispersée(s) (2, 3, 3.1, 3.2),
- une conduite d'alimentation (30) pour l'amenée de la phase continue (2) dans le canal (20), et
- au moins une conduite d'injection (40, 41) pour l'amenée de la ou des phases dispersées (3, 3.1, 3.2) dans le canal (20),
**caractérisé**
- **en ce qu**'au moins une conduite d'injection (40, 41) est reliée au canal (20) par une pluralité d'orifices d'injection (42), et
- en ce que la zone de dispersion (10) comprend un orifice en fente (11) du canal (20), lequel s'ouvre vers l'environnement du dispositif d'émulsification (100).

2. Dispositif d'émulsification selon la revendication 1, où l'orifice en fente (11) a un tracé d'ouverture incurvé sur un plan, perpendiculairement à une direction de référence axiale (z) du dispositif d'émulsification (100).

3. Dispositif d'émulsification selon la revendication 2, où l'orifice en fente (11) a un tracé d'ouverture représenté par une courbe géométriquement fermée.

4. Dispositif d'émulsification selon la revendication 3, où l'orifice en fente (11) a un tracé d'ouverture circulaire.

5. Dispositif d'émulsification selon l'une au moins des revendications précédentes, où deux conduites d'injection (40, 41) sont prévues, dont les orifices d'injection (42) débouchent respectivement sur deux côtés opposés du canal (20).

6. Dispositif d'émulsification selon la revendication 5, où les orifices d'injection (42) de l'une des conduites d'injection (40) sont décalés par rapport aux orifices d'injection (42) de l'autre conduite d'injection (41).

7. Dispositif d'émulsification selon l'une au moins des revendications précédentes, où les orifices d'injection (42) sont pourvus de cols d'injection en forme d'entonnoirs (43).

8. Dispositif d'émulsification selon la revendication 7, où les cols d'injection en forme d'entonnoirs (43) sont reliés entre eux par une rainure (44).

9. Dispositif d'émulsification selon l'une au moins des revendications précédentes, où le canal (20) s'étend parallèlement à la direction de référence axiale (z).

10. Dispositif d'émulsification selon la revendication 9, où les orifices d'injection (40) s'étendent sur un plan, perpendiculairement à la direction de référence axiale (z).

11. Dispositif d'émulsification selon la revendication 9 ou la revendication 10, où la ou les conduites d'injection (40, 41) et la conduite d'alimentation (30) sont disposées concentriquement entre elles.

12. Dispositif d'émulsification selon la revendication 11, ayant la forme d'un cylindre, où la ou les conduites d'injection (40, 41) et la conduite d'alimentation (30) sont disposées concentriquement entre elles, l'orifice en fente (11) du canal (20) étant ménagé sur la face frontale du dit cylindre.

13. Dispositif d'émulsification selon l'une au moins des revendications 1 à 10, où le canal (20) s'étend sur un plan, perpendiculairement à la direction de référence axiale (z).

14. Dispositif d'émulsification selon la revendication 13, où le canal (20) s'étend radialement tout autour de la conduite d'alimentation (30) vers un bord périphérique (12) du dispositif d'émulsification.

15. Dispositif d'émulsification selon l'une au moins des revendications 13 ou 14, où les orifices d'injection (42) s'étendent parallèlement à la direction de référence axiale (z) du dispositif d'émulsification.

16. Dispositif d'émulsification selon l'une au moins des revendications 13 à 15, où le canal (20) est formé entre deux plateaux (130, 140), lesquels s'étendent perpendiculairement à la direction de référence axiale (z) du dispositif d'émulsification.

17. Dispositif d'émulsification selon la revendication 16, où les orifices d'injection (42) sont prévus sur un des plateaux (130, 140) et débouchent unilatéralement dans le canal (20).

18. Dispositif d'émulsification selon la revendication 16, où les orifices d'injection (42) sont prévus sur les deux plateaux (130, 140) et débouchent des deux côtés dans le canal (20).

19. Dispositif d'émulsification selon la revendication 18, où les orifices d'injection (42) sont décalés entre eux sur les deux plateaux (130, 140).

20. Procédé pour la formation d'une émulsion (1) avec une phase continue (2) et au moins une phase dispersée (3, 3.1, 3.2) au moyen d'un dispositif d'émulsification (100), comprenant les étapes suivantes :
- amenée de la phase continue (2) dans un canal (20) au moyen d'une conduite d'alimentation (30),
- amenée de la ou des phases dispersées (3, 3.1, 3.2) dans le canal (20) par au moins une conduite d'injection (40),
- formation de filaments liquides à flux laminaire de la phase continue (2), et de la ou des phases dispersées (3, 3.1, 3.2), les filaments liquides s'écoulant les uns à côté des autres dans le canal (20) vers une zone de dispersion (10), et
- formation de l'émulsion (1) à partir de la phase continue (2), et de la ou des phases dispersées (3, 3.1, 3.2) dans la zone de dispersion (10),
**caractérisé**
- **en ce que** pour l'amenée de la ou des phases dispersées (3, 3.1, 3.2), il est prévu une injection de la ou des phases dispersées (3, 3.1, 3.2) dans le canal (20) par une pluralité d'orifices d'injection (42), et
- **en ce que** la formation de l'émulsion (1) comprend une sortie de la phase continue (2) et de la ou des phases dispersées (3, 3.1, 3.2) vers l'environnement du dispositif d'émulsification, par l'orifice en fente (11) du canal (20).

21. Procédé selon la revendication 20, où la ou les phases dispersées (3, 3.1, 3.2) sont amenées sur deux côtés opposés du canal (20) par des orifices d'injection (42).

22. Procédé selon la revendication 21, où la ou les phases dispersées (3, 3.1, 3.2) sont amenées par deux conduites d'injection séparées (40, 41) vers les orifices d'injection (42) des deux côtés du canal (20).

23. Procédé selon l'une au moins des revendications 20 à 22, où la sortie de la phase continue (2), et de la ou des phases dispersées (3, 3.1, 3.2) par l'orifice en fente (11) du canal (20), est prévue dans une direction parallèle à la direction de référence axiale (z).

24. Procédé selon l'une au moins des revendications 21 à 22, où la sortie de la phase continue (2), et de la ou des phases dispersées (3, 3.1, 3.2) par l'orifice en fente (11) du canal (20), est prévue sur un plan, perpendiculairement à la direction de référence axiale (z).

25. Procédé selon l'une au moins des revendications 21 à 24, où il est prévu une amenée de deux phases dispersées (3, 3.1, 3.2) dans le canal (20), et où un mélange des phases dispersées (3, 3.1, 3.2) est effectué à la sortie de la phase continue (2) et des phases dispersées (3, 3.1, 3.2) par l'orifice en fente (11) du canal (20).

26. Procédé selon la revendication 25, comprenant l'étape suivante :
- définition d'un rapport de mélange prescrit pour les phases dispersées (3, 3.1, 3.2).

27. Procédé selon la revendication 26, où la définition du rapport de mélange prescrit pour les phases dispersées (3, 3.1, 3.2) comprend une définition de la viscosité des phases dispersées, d'une pression de remplissage et/ou d'un débit de refoulement des phases dispersées.
